# EUROPÄISCHE PATENTSCHRIFT

(11) **EP 0 661 404 B1**
(45) Veröffentlichungstag und Bekanntmachung des Hinweises auf die Patenterteilung: **06.08.1997**
(21) Anmeldenummer: 94114918.9
(22) Anmeldetag: 22.09.1994
(51) Int. Cl.: D21D 1/30, D21D 1/22

(54) **Mahlmaschine und Mahlwerkzeug zum Mahlen von suspensiertem Faserstoffmaterial**
Refiner and refining tool for refining suspended fibre material
Machine de raffinage et outil de raffinage pour le raffinage de matières fibreuses en suspension

(30) Priorität: 06.11.1993 DE 4337998
(43) Veröffentlichungstag der Anmeldung: 05.07.1995
(73) Patentinhaber: Voith Sulzer Stoffaufbereitung GmbH, 88191 Ravensburg (DE)
(72) Erfinder: Meltzer, Frank Peter, D-88718 Daisendorf (DE)

(56) Entgegenhaltungen:
- FR-A- 2 352 917
- US-A- 3 448 934
- US-A- 4 395 047

## Beschreibung

Die Erfindung bezieht sich auf Vorrichtungen zum Mahlen von suspendiertem Faserstoffmaterial gemäß dem Oberbegriff des Anspruchs 1 oder 5.

Mahlwerkzeuge der genannten Art werden oft auch Garnituren genannt und in Mahlmaschinen - sogenannte Refiner - eingebaut. Solche Mahlmaschinen haben mindestens einen Rotor und mindestens einen Stator mit entweder scheibenförmigen oder kegelförmigen Flächen, auf denen die Mahlwerkzeuge oder Garnituren angebracht werden, so daß sich zwischen ihnen Mahlspalten ausbilden können. Die hier betrachteten Mahlwerkzeuge weisen an den Arbeitsflächen Stege und Nuten auf, weshalb man auch von "Messer-Garnituren" spricht (siehe EP-A-2 352 917).

Ein beträchtlicher Teil der Betriebskosten, die bei der Mahlung von Faserstoffen in der Zellstoff- und Papierindustrie anfallen, rührt von den Energiekosten her. Daher war es schon immer ein Bestreben, derartige Vorrichtungen so zu bauen und zu betreiben, daß - gemessen an dem gewünschten Erfolg - ein nicht zu hoher Energieeinsatz gebraucht wird. Da die Zielsetzungen der Faserstoffbehandlung je nach Anwendungsfall unterschiedlich sind, ist auch die Beurteilung des Mahleffektes unterschiedlich. In vielen Fällen wird die eingesetzte Energie auf den Mahlerfolg so bezogen, daß entweder die Größe pro Tonne Faserstoff und Mahlgradsteigerung oder kWh/pro Tonne Faserstoff und Festigkeitssteigerung angegeben wird. Die Vergleichbarkeit solcher Werte setzt aber ansonsten gleiche Bedingungen voraus. Insbesondere ist es nicht möglich, die Mahlkosten dadurch zu senken, daß zwar weniger Energie eingesetzt wird, andererseits aber trotz ausreichender Mahlgradsteigerung der so behandelte Faserstoff den Qualitätserfordernissen nicht mehr entspricht.

Es ist Aufgabe der Erfindung, Vorrichtungen der angegebenen Art zu schaffen, mit denen die zur Mahlung eingesetzte Energie für einen angestrebten Mahlerfolg geringer ist als bisher.

Diese Aufgabe wird durch die Kennzeichen der Ansprüche 1 oder 5 gelöst. Die jeweils nachfolgenden Unteransprüche beschreiben besonders vorteilhafte Ausgestaltungen.

Durch die Erfindung werden somit Mahlvorrichtungen geschaffen, bei denen die eingesetzte Energie besser zur Mahlung des Faserstoffmaterials genützt werden kann. Es hat sich gezeigt, daß nicht nur der Mahlgradanstieg wirtschaftlicher zu erzielen ist, sondern daß mit der Mahlung auch eine relativ gute Erhaltung der Faserlängen und Faserfestigkeiten möglich ist. Bei der Beurteilung des Effektes wird, wie bereits angedeutet, immer von den bisher erzielbaren Mahlentwicklungen auszugehen sein, weshalb es nicht sinnvoll ist, hier allgemein einen festen Zahlenwert vorzugeben. Die Untersuchungen an dem Erfindungsgegenstand weisen jedenfalls eine signifikante Verringerung der erforderlichen Energie aus, ohne daß Einbußen an der Faserqualität hingenommen werden müßten.

Eine wesentliche Neuerung im Vergleich zum Stand der Technik liegt in einer verbesserten Strömungsführung im von der Faserstoffsuspension durchströmten Spalt zwischen Rotor und Stator. Es wird nämlich erstmals beim Austritt der Suspension aus dem Messerbereich der Mahlvorrichtung eine Rotationszone zur Verfügung gestellt, die axial an den Rotor grenzt, in der aber auf wenigstens einer Seite keine Stege mehr vorhanden sind. In dieser ringförmigen Zone findet keine Mahlung statt. Ein möglicher Grund für die bessere Wirtschaftlichkeit ist die vergrößerte Rückströmung der Suspension, d.h. radial nach innen, aus diesem Bereich heraus. Bekanntlich kann dadurch das Mahlergebnis verbessert werden. Insbesondere wird die Mahlung gleichmäßiger.

Die genannte ringförmige Zone kann, wie im Anspruch 1 beschrieben, radial außerhalb der eigentlichen Mahlwerkzeuge gebildet werden oder gemäß Anspruch 2 in der radial äußeren Zone der Mahlwerke selbst.

Die Erfindung wird beschrieben und erläutert anhand von schematischen Zeichnungen. Dabei zeigen:
- Fig. 1: geschnittene Seitenansicht eines erfindungsgemäß ausgeführten Scheibenrefiners;
- Fig. 2: Ausschnitt von Fig. 2;
- Fig. 3: Diagramm der Mahlentwicklung;
- Fig. 4 bis 6: weitere Ausführungsformen der Mahlwerkzeuge;
- Fig. 7: einen erfindungsgemäßen Kegelrefiner;
- Fig. 8: Aufsicht auf ein erfindungsgemäßes Mahlwerkzeug;
- Fig. 9: Doppelscheibenrefiner in erfindungsgemäßer Ausführung.

Fig. 1 zeigt den Erfindungsgegenstand in Form eines Scheibenrefiners. Man erkennt einen Teil des Gehäuses 1, den Rotor 2 und den Stator 3. Dabei dienen Rotor und Stator als Mahlwerkzeugträger. Das suspendierte Faserstoffmaterial kann über die Eintrittsöffnung 5 zu- und die Austrittsöffnung 6 abgeführt werden. In der hier gezeichneten Form ist der Rotor 2 axial fixiert, während der Stator 3 axial relativ zum Rotor 2 beweglich ist, wobei er durch Bolzen 15 am Mitdrehen gehindert wird. Der Rotor 2 weist eine Arbeitsfläche 7 und der Stator 3 eine komplementäre weitere Arbeitsfläche 8 auf. Zwischen beiden Arbeitsflächen bildet sich ein Mahlspalt 9. Letzterer ist hier und in den weiteren Figuren übertrieben breit gezeichnet. Im Bereich der Arbeitsflächen 7, 8 befinden sich leistenförmige Erhebungen 10 am Rotor 2 und leistenförmige Erhebungen 11 am Stator 3. Die Darstellung ist hier so gewählt, daß die leistenförmigen Erhebungen 10 bzw. 11 im oberen Teil geschnitten und im unteren Teil ungeschnitten gezeichnet sind. Man erkennt, daß sich auf beiden Seiten des Mahlspaltes 9 die leistenförmigen Erhebungen 10 und 11 weniger weit nach außen erstrecken als Rotor bzw. Stator.

In Fig. 2 ist ein Ausschnitt des Erfindungsgegenstandes aus Fig. 1 gezeigt mit einem Teil des Stators 3, der sich radial außen um das Maß a weiter erstreckt als die leistenförmige Erhebung 11. Letztere ist ein Teil eines Mahlwerkzeuges, dessen Grundfläche 14 ebenfalls um das Maß a über die radial äußere Erstreckung der leistenförmigen Erhebung 11 hinausreicht. Die Erhebung 11 hat das Höhenmaß c über der Grundfläche 14 des Mahlwerkzeuges.

Fig. 3 zeigt schematisch ein Diagramm, welches die Mahlentwicklung M aufzeigt in Abhängigkeit von der eingesetzten Mahlenergie E. Im Stand der Technik verläuft die Mahlentwicklung gemäß Kurve A2, während mit Hilfe der Erfindung eine schnellere Mahlentwicklung, Kurve A1, erzielbar ist. Selbstverständlich hängen die qualitativen Werte sehr stark vom eingesetzten Stoff ab, und das Diagramm dient lediglich zur Verdeutlichung des erzielbaren Nutzens.

In den Fig. 4 und 5 sind weitere Ausführungsformen anhand eines Scheibenrefiners grundsätzlich skizziert. Es kann nämlich die kürzere Erstreckung der Leisten auf der Statorseite sein (Fig. 4), auf der Rotorseite (Fig. 5) oder - wie bereits in Fig. 1 gezeigt - auf beiden Seiten. Fig. 6 unterscheidet sich von Fig. 5 dadurch, daß nicht nur die eigentliche Leiste 10, sondern auch das Mahlwerkzeug selbst einen geringeren Außendurchmesser hat als der zugehörige Rotor. Selbstverständlich kann das in Fig. 6 gezeigte Prinzip auch bei den anderen Kombinationen gemäß Fig. 1, 4 oder 5 angewendet werden.

Auch wenn sicherlich die Anwendung der Erfindung auf mit Scheiben ausgerüsteten Mahlmaschinen oder auf die zugehörigen Mahlwerkzeuge besonders sinnvoll ist, können die Vorteile zum Teil auch bei Kegelrefinern, insbesondere Steilkegelrefinern, erzielt werden.

Fig. 7 skizziert einen Kegelrefiner, bei dem die die Arbeitsfläche des Rotors 2 bildenden Erhebungen 10 sich weniger weit (Maß a) nach außen erstrecken als der Rotor selbst und die Erhebungen 11 des Stators 3. Das Maß (a) wird dabei in der Kegel-Arbeitsfläche nach außen gemessen.

Fig. 8 zeigt die Aufsicht auf eine typische, an Scheiben-Refinern anzutreffende Arbeitsfläche mit einer Vielzahl von - hier verschieden ausgebildeten - Erhebungen 10 mit Breite b sowie den kanalartigen Nuten 12. Auch hier ist das Maß a eingezeichnet. Bekanntlich hat die dazu komplementäre Arbeitsfläche hinsichtlich der Erhebungen meistens das gleiche Muster, wobei für das Vorhandensein des Maßes a das bereits im Zusammenhang mit Fig. 1 und 4 - 6 Gesagte gilt. Die komplementäre Arbeitsfläche kann aber auch ganz anders gestaltet sein, z.B. andere Messerwinkel aufweisen oder ein Noppen- oder Lochmustermuster haben.

Eine Ausführungsform des Erfindungsgegenstandes als Doppelscheibenrefiner ist in Fig. 9 angedeutet. Man erkennt den Rotor 2, der beidseitig mit Arbeitsflächen versehen ist sowie zwei Statore 3, die dazu komplementäre Arbeitsflächen aufweisen. Doppelscheibenrefiner und dazugehörige Belastungssysteme sind in ihrem Aufbau und ihrer Wirkung dem Fachmann bekannt. Wichtig ist im Zusammenhang mit der Erfindung, daß die leistenförmigen Erhebungen 10 und/oder 11 sich weniger weit erstrecken als der Stator 3 bzw. Rotor 2. Das gezeigte Maß c stellt das Höhenmaß der Oberfläche der leistenförmigen Erhebung 10 über der Grundfläche 13 dar.

## Patentansprüche

1. Mahlmaschine zum Mahlen von suspendiertem Faserstoffmaterial, insbesondere von Papier und/oder Zellstoffasern, bestehend aus einem Gehäuse (1) mit Eintritts- und Austrittsöffnungen (5, 6) für das Faserstoffmaterial, mit mindestens zwei Mahlwerkzeugträgern, insbesondere einem antreibbaren Rotor (2) und einem Stator (3), geeignet zum Anbringen von Mahlwerkzeugen zur Schaffung von mindestens einer Arbeitsfläche (7) und einer komplementären weiteren Arbeitsfläche (8), die unter Bildung eines vom Faserstoffmaterial durchströmbaren Mahlspaltes (9) zueinander positioniert sind, wobei wenigstens eine Arbeitsfläche (7 oder 8) eine Vielzahl leistenförmiger Erhebungen (10,11) sogenannter Messer, aufweist, zwischen denen sich kanalartige Nuten (12) befinden, so daß das Faserstoffmaterial zumindest teilweise durch die nutenartigen Kanäle von innen nach außen geführt werden und eine mechanische Bearbeitung des Faserstoffmaterials durch die Relativbewegung zweier komplementärer Arbeitsflächen (7 und 8) erfolgen kann,
**dadurch gekennzeichnet,**
daß sich auf wenigstens einer Seite eines Mahlspaltes (9) die leistenförmigen Erhebungen (10) der Arbeitsfläche (7,8) mindestens 30 mm (Maß a) weniger weit nach außen erstrecken als der zugehörige Mahlwerkzeugträger.

2. Mahlmaschine nach Anspruch 1
**dadurch gekennzeichnet**,
daß das Maß (a), um das sich die leistenförmigen Erhebungen (10) der Arbeitsfläche (7,8) weniger weit nach außen erstrecken, gleich oder größer ist als 10% des radialen Abstandes zwischen Mitte des Mahlwerkzeugträgers und dem Außendurchmesser der Arbeitsfläche (7,8).

3. Mahlmaschine nach Anspruch 1 oder 2,
**dadurch gekennzeichnet**,
daß die zueinander komplementären Mahlwerkzeugträger im wesentlichen eine scheibenartige Form haben.

4. Mahlmaschine nach Anspruch 1 oder 2,
**dadurch gekennzeichnet**,
daß die zueinander komplementären Mahlwerkzeugträger im wesentlichen eine kegelstumpfartige Form haben.

5. Mahlwerkzeug zum Mahlen von suspendiertem Faserstoffmaterial, insbesondere Papier und/oder Zellstoffasern, in Mahlmaschinen mit relativ zueinander bewegbaren, sich gegenüberliegenden, im wesentlichen rotationssymmetrischen Mahlwerkzeugträgern, insbesondere an einem Rotor und an einem Stator, auf denen Mahlwerkzeuge paarweise so anbringbar sind, daß sie mindestens ein Paar komplementärer Arbeitsflächen (7, 8) zur Ausbildung eines vom Faserstoffmaterial durchströmbaren Mahlspaltes (9) bilden und wobei die Arbeitsfläche (8) wenigstens eines Mahlwerkzeuges an ihrer dem zu behandelnden Faserstoffmaterial im Betrieb jeweils zugewandten Seite eine Vielzahl leistenförmiger Erhebungen (10,11), sogenannter Messer, über ihrer Grundfläche (13, 14) aufweist, zwischen denen sich kanalartige Nuten (12) befinden, so daß das Faserstoffmaterial zumindest teilweise durch die Nuten von innen nach außen geführt werden und eine mechanische Bearbeitung des Faserstoffmaterials durch die Relativbewegung zweier komplementärer Arbeitsflächen (7, 8) erfolgen kann,
**dadurch gekennzeichnet**,
daß sich die leistenförmigen Erhebungen (10,11) der Arbeitsfläche (7,8) mindestens 30 mm weniger weit (Maß a) nach außen erstrecken als die Grundfläche (13,14) des Mahlwerkzeuges.

6. Mahlwerkzeug nach Anspruch 5,
**dadurch gekennzeichnet**,
daß das Maß (a), um das sich die leistenförmigen Erhebungen (10) der Arbeitsfläche (7,8) weniger weit nach außen erstrecken, gleich oder größer ist als 10% des radialen Abstandes zwischen Mitte des Mahlwerkzeugträgers und dem Außendurchmesser der Arbeitsfläche (7,8).

7. Mahlwerkzeug nach Anspruch 5,
**dadurch gekennzeichnet**,
daß die Grundfläche im wesentlichen eine kreisringartige Form hat oder die eines Kreisring- Segmentes.

8. Mahlwerkzeug nach Anspruch 5,
**dadurch gekennzeichnet**,
daß die Grundflächen im wesentlichen eine kegelstumpfartige Form haben.

9. Mahlwerkzeug nach Anspruch 5,
**dadurch gekennzeichnet**,
daß die Höhe der leistenförmigen Erhebungen (10,11) über der Grundfläche (13,14) des Mahlwerkzeuges zwischen ***2*** und 20 mm beträgt.

10. Mahlwerkzeug nach Anspruch 9,
**dadurch gekennzeichnet**,
daß die Höhe der leistenförmigen Erhebungen (10,11) über der Grundfläche (13,14) des Mahlwerkzeuges zwischen 2 und 8 mm beträgt.

11. Mahlwerkzeug nach Anspruch 5,
**dadurch gekennzeichnet**,
daß die Breite der leistenförmigen Erhebungen (10,11) des Mahlwerkzeuges zwischen 3 und 30 mm beträgt.

12. Mahlwerkzeug nach Anspruch 5,
**dadurch gekennzeichnet**,
daß die Breite der kanalartigen Nuten (12) zwischen den leistenförmigen Erhebungen (10,11) des Mahlwerkzeuges zwischen 8 und 20 mm beträgt.

13. Vorrichtung nach einem der voranstehenden Ansprüche,
**dadurch gekennzeichnet**,
daß die sich radial kürzer erstreckenden leistenförmigen Erhebungen (10) zu der der bewegten Arbeitsfläche gehören.

14. Vorrichtung nach einem der voranstehenden Ansprüche,
**dadurch gekennzeichnet**,
daß die sich radial kürzer erstreckenden leistenförmigen Erhebungen (10) zu zwei komplementären Arbeitsflächen gehören.

## Claims

1. A milling machine for the milling of suspended fibrous material, in particular paper and/or cellulose fibres, consisting of a housing (1) with inlet-and outlet openings (5, 6) for the fibrous material, with at least two milling tool carriers, in particular with a drivable rotor (2) and a stator (3), suitable for the arrangement of milling tools to create at least one operating surface (7) and a complementary further operating surface (8), which are positioned with respect to each other with the formation of a milling gap (9) through which the fibrous material is able to flow, in which at least one operating surface (7 or 8) has a plurality of strip-shaped elevations (10, 11), so-called doctors, between which channel-like grooves (12) are situated, so that the fibrous material can be guided at least partially through the groove-like channels from the interior outwards and a mechanical processing of the fibrous material can take place through the relative movement of two complementary operating surfaces (7 and 8),
characterised in that
on at least one side of a milling gap (9) the strip-shaped elevations (10) of the operating area (7, 8) extend at least 30 mm (measurement a) less far outwards than the associated milling tool carrier.

2. A milling machine according to Claim 1,
characterised in that
the measurement (a), by which the strip-shaped elevations (10) of the operating surface (7, 8) extend less far outwards, is equal to or greater than 10% of the radial distance between the centre of the milling tool carrier and the external diameter of the operating surface (7, 8).

3. A milling machine according to Claim 1 or 2,
characterised in that
the milling tool carriers, which are complementary to each other, have substantially a disc-liked shape.

4. A milling machine according to Claim 1 or 2,
characterised in that
the milling tool carriers, which are complementary to each other, have substantially a shape in the manner of a truncated cone.

5. A milling tool for the milling of suspended fibrous material, in particular paper and/or cellulose fibres, in milling machines with milling tool carriers which are movable relative to each other, lie opposite each other and are substantially symmetrical with respect to rotation, in particular on a rotor and on a stator, on which milling tools are able to be arranged in pairs so that they form at least one pair of complementary operating surfaces (7, 8) for the formation of a milling gap (9) through which the fibrous material is able to flow, and in which the operating surface (8) at least of one milling tool on its side facing in each case the fibrous material to be treated in operation has a plurality of strip-shaped elevations (10, 11), so-called doctors, over its base surface (13, 14), between which channel-like grooves (12) are situated, so that the fibrous material can be guided at least partially through the grooves from the interior outwards and a mechanical processing of the fibrous material can take place through the relative movement of two complementary operating surfaces (7, 8),
characterised in that
the strip-shaped elevations (10, 11) of the operating surface (7, 8) extend at least 30 mm less far (measurement a) outwards than the base surface (13, 14) of the milling tool.

6. A milling tool according to Claim 5,
characterised in that
the measurement (a) by which the strip-shaped elevations (10) of the operating surface (7, 8) extend less far outwards is equal to or greater than 10% of the radial distance between the centre of the milling tool carrier and the external diameter of the operating surface (7, 8).

7. A milling tool according to Claim 5,
characterised in that
the base surface has substantially a shape in the manner of a circular ring or that of a circular ring segment.

8. A milling tool according to Claim 5,
characterised in that
the base surfaces have substantially a shape in the manner of a truncated cone.

9. A milling tool according to Claim 5,
characterised in that
the height of the strip-shaped elevations (10, 11) over the base surface (13, 14) of the milling tool amounts to between 2 and 20 mm.

10. A milling tool according to Claim 9,
characterised in that
the height of the strip-shaped elevations (10, 11) over the base surface (13, 14) of the milling tool amounts to between 2 and 8 mm.

11. A milling tool according to Claim 5,
characterised in that
the width of the strip-shaped elevations (10, 11) of the milling tool amounts to between 3 and 30 mm.

12. A milling tool according to Claim 5,
characterised in that
the width of the channel-like grooves (12) between the strip-shaped elevations (10, 11) of the milling tool amounts to between 8 and 20 mm.

13. A device according to one of the preceding claims,
characterised in that the strip-shaped elevations (10), extending radially shorter, belong to the moving operating surface.

14. A device according to one of the preceding claims,
characterised in that
the strip-shaped elevations (10), extending radially shorter, belong to two complementary operating surfaces.

## Revendications

1. Machine de raffinage pour le raffinage de matières fibreuses en suspension, en particulier de papier et/ou de fibres de cellulose, constituée d'un carter (1) avec des ouvertures d'entrée et de sortie (5, 6) pour les matières fibreuses, avec au moins deux porte-outil de raffinage, en particulier un rotor (2) pouvant être entraîné et un stator (3), convenant à l'application d'outils de raffinage pour la réalisation d'au moins une surface de travail (7) et une autre surface de travail (8) complémentaire, qui sont positionnées l'une par rapport à l'autre en formant une fente de raffinage (9), pouvant être traversée par les matières fibreuses, une surface de travail (7 ou 8) au moins présentant un grand nombre de reliefs (10, 11) en forme de baguettes, dits lames, entre lesquels se trouvent des rainures (12) du type de canaux, de sorte que les matières fibreuses sont guidées au moins partiellement de l'intérieur vers l'extérieur, à travers les canaux du type de rainures et qu'un traitement mécanique des matières fibreuses peut se produire sous l'effet du déplacement relatif de deux surfaces de travail (7 et 8) complémentaires, caractérisée en ce que sur au moins un côté d'une fente de raffinage (9), les reliefs (10) en forme de baguettes de la surface de travail (7, 8) s'étendent moins loin vers l'extérieur, d'au moins 30 mm (cote a) que le porte-outil de raffinage correspondant.

2. Machine de raffinage selon la revendication 1, caractérisée en ce que la cote (a), de laquelle les reliefs (10) en forme de baguettes de la surface de travail (7, 8) s'étendent moins loin vers l'extérieur, est égale ou inférieure à 10 % de la distance radiale entre le milieu du porte-outil de raffinage et le diamètre extérieur de la surface de travail (7, 8).

3. Machine de raffinage selon la revendication 1 ou 2, caractérisée en ce que les porte-outil de raffinage complémentaires l'un de l'autre ont essentiellement la forme d'un disque.

4. Machine de raffinage selon la revendication 1 ou 2, caractérisée en ce que les porte-outil de raffinage, complémentaires l'un de l'autre, ont essentiellement la forme d'un tronc de cône.

5. Outil de raffinage pour le raffinage de matières fibreuses en suspension, en particulier de papier et/ou de fibres de cellulose, dans des machines de raffinage avec des porte-outil de raffinage, essentiellement à symétrie de rotation, se faisant face, déplaçables l'un par rapport à l'autre, en particulier sur un rotor et sur un stator, sur lesquels des outils de raffinage peuvent être appliqués deux par deux, de manière à former au moins une paire de surfaces de travail (7, 8) complémentaires, pour la formation d'une fente de raffinage (9), pouvant être traversée par les matières fibreuses et la surface de travail (8) d'au moins un outil de raffinage présentant, sur sa surface de base (13, 14), sur son côté tourné, pendant le fonctionnement, vers les matières fibreuses à traiter, un grand nombre de reliefs (10, 11) en forme de baguettes, dits lames, entre lesquels se trouvent des rainures (12) du type de canaux, de sorte que les matières fibreuses sont guidées au moins en partie de l'intérieur vers l'extérieur, par les rainures, et un traitement mécanique des matières fibreuses peut se produire par le déplacement relatif des deux surfaces de travail (7, 8) complémentaires, caractérisé en ce que les reliefs (10, 11) en forme de baguettes de la surface de travail (7, 8) s'étendent moins loin vers l'extérieur, d'au moins 30 mm (cote a), que la surface de base (13, 14) de l'outil de raffinage.

6. Outil de raffinage selon la revendication 5, caractérisé en ce que la cote (a), de laquelle les reliefs (10) en forme de baguettes de la surface de travail (7, 8) s'étendent moins loin vers l'extérieur, est égale ou inférieure à 10 % de la distance radiale entre le milieu du porte-outil de raffinage et le diamètre extérieur de la surface de travail (7, 8).

7. Outil de raffinage selon la revendication 5, caractérisé en ce que la surface de base a essentiellement la forme d'un anneau de cercle ou celle d'un segment d'anneau de cercle.

8. Outil de raffinage selon la revendication 5, caractérisé en ce que les surfaces de base ont essentiellement la forme d'un tronc de cône.

9. Outil de raffinage selon la revendication 5, caractérisé en ce que la hauteur des reliefs (10, 11) en forme de baguettes au-dessus de la surface de base (13, 14) de l'outil de raffinage, est comprise entre 2 et 20 mm.

10. Outil de raffinage selon la revendication 9, caractérisé en ce que la hauteur des reliefs (10, 11) en forme de baguettes au-dessus de la surface de base (13, 14) de l'outil de raffinage, est comprise entre 2 et 8 mm.

11. Outil de raffinage selon la revendication 5, caractérisé en ce que la largeur des reliefs (10, 11) en forme de baguettes de l'outil de raffinage est comprise entre 3 et 30 mm.

12. Outil de raffinage selon la revendication 5, caractérisé en ce que la largeur des rainures (12) du type de canaux est comprise entre 8 et 20 mm entre les reliefs (10, 11) en forme de baguettes de l'outil de raffinage.

13. Dispositif selon l'une des revendications précédentes, caractérisé en ce que les reliefs (10) en forme de baguettes, s'étendant moins loin radialement, font partie de la surface de travail déplacée.

14. Dispositif selon l'une des revendications précédentes, caractérisé en ce que les reliefs (10) en forme de baguettes, s'étendant moins loin radialement, font partie de deux surfaces de travail complémentaires.
